# EUROPÄISCHE PATENTSCHRIFT

(11) **EP 0 158 259 B1**
(45) Veröffentlichungstag und Bekanntmachung des Hinweises auf die Patenterteilung: **10.01.1990**
(21) Anmeldenummer: 85103932.1
(22) Anmeldetag: 02.04.1985
(51) Int. Cl.: B41F 13/28

(54) **Schaltvorrichtung für die Gummituchzylinder eines Druckwerkes für eine Rollenrotations-Offsetdruckmaschine**
Tripping device for the blanket cylinders of a printing unit in reel-fed offset printing machines
Dispositif de soulèvement des cylindres à blanchet d'un groupe imprimant dans les machines à imprimer offset à bobines

(30) Priorität: 05.04.1984 DE 3412812
(43) Veröffentlichungstag der Anmeldung: 16.10.1985
(73) Patentinhaber: M.A.N.-ROLAND Druckmaschinen Aktiengesellschaft, 63012 Offenbach (DE)
(72) Erfinder: Nawrath, Nikolaus, D-8894 Igenhausen (DE)

(56) Entgegenhaltungen:
- CH-A- 422 011
- DE-A- 2 154 070
- DE-A- 3 225 360
- FR-A- 2 350 957
- FR-A- 2 392 817

## Beschreibung

Die Erfindung betrifft eine Schaltvorrichtung für die Gummituchzylinder einer Rollenrotations-Offsetdruckmaschine, in der im wesentlichen auf einer, bezogen auf eine etwa horizontal verlaufende Druckträgerbahn, schräg gestellten Geraden übereinander vier Druckwerkzylinder angeordnet sind, wobei zwischen den beiden inneren, als Gummituchzylinder ausgebildeten Druckzylindern die Druckträgerbahn durchführbar ist.

Aus der DE-OS 3 225 360 ist bereits eine Rollenrotations-Offsetdruckmaschine mit einer Anzahl hintereinander angeordneter Druckwerke der vorangehend spezifizierten Art bekannt. Wenn die beiden mittleren Zylinder derartiger Druckwerke, das sind in der Regel die sogenannten Gummituchzylinder, voneinander getrennt werden sollen, um beispielsweise neue Gummitücher aufzuspannen, muß mindestens einer der äußeren Zylinder zuvor abgeschwenkt werden. In üblicher Weise sind die Zapfen aller Druckwerkzylinder in sogenannten Exzenterbüchsen gelagert, so daß durch Drehen derartiger Exzenterbüchsen die gewünschten Ab- und Anstellbewegungen in entsprechender Reihenfolge durchführbar sind. Gemäß der FR-A 2 350 957 wird z. B. jeweils bei einem ähnlichen Druckwerk ein innerer Gummituchzylinder mittels Doppelexzenter abgestellt, jedoch nicht in Richtung des Laufes der Druckträgerbahn. Die vier Zylinder des Druckwerkes liegen auch nicht etwa auf einer Geraden.

Aufgabe der vorliegenden Erfindung ist es, mittels einer einzigen Stellvorrichtung die beiden mittleren Zylinder in einem Druckwerk der eingangs bezeichneten Gattung voneinander zu trennen, ohne daß vorher die äußeren Zylinder abgeschwenkt werden müssen.

Diese Aufgabe wird durch die Anwendung der Merkmale der kennzeichnenden Teile der Patentansprüche 1 und 2 gelöst.

Vorteilhafte Weiterbildungen ergeben sich aus den Unteransprüchen.

Aus der US-PS 3 527 165 ist es bekannt, mittels einer einzigen Stellvorrichtung die beiden mittleren Zylinder voneinander zu trennen, ohne daß vorher die äußeren Zylinder abgeschwenkt werden. Des weiteren zeigt die US-PS 3 800 698 die Lagerung eines Gummituchzylinders in zwei ineinander gelagerten Exzenterbüchsen. Die eine Exzenterbüchse ist zur An- und Abstellung und die andere für die Feineinstellung vorgesehen. Bei diesen bekannten Druckmaschinen sind jedoch die Achsen aller Zylinder nicht übereinander auf einer schräg zur Bahnlaufrichtung liegenden Geraden angeordnet. Die erwähnten Probleme bei der gattungsgemäßen Druckmaschine treten somit nicht auf. Bei der erfindungsgemäßen Druckwerkskonzeption ergibt sich der Vorteil, daß zwei mittlere, d. h. zwischen zwei äußeren, etwa auf der gleichen gemeinsamen Mittellinie angeordneten Zylindern positionierte Zylinder durch eine einzige Steuervorrichtung voneinander getrennt und gegeneinander anstellbar sind, wobei auch eine Trennung von dem jeweiligen äußeren Zylinder, das ist üblicherweise ein Plattenzylinder, erfolgt. Dadurch ist es nicht mehr erforderlich, die äußeren Zylinder verschwenkbar, beispielsweise in einem Exzenter, zu positionieren.

Im folgenden wird die Erfindung anhand dreier Ausführungsbeispiele beschrieben, wobei Bezug auf die beiliegenden Zeichnungen genommen wird. In diesen zeigen:
Fig. 1 eine erste Ausführungsform der Schaltvorrichtung, bei der die beiden inneren Zylinder in entgegengesetzter Richtung auseinander bewegt werden und
Fig. 2 und 3 zwei weitere Ausführungsformen, bei denen die beiden inneren Zylinder in gleicher Richtung, d.h. entweder nach rechts oder nach links, auseinander bewegt werden.

Da in allen drei Figuren identische Bauteile vorhanden sind, werden jeweils die gleichen Bezugszeichen verwendet.

Die dargestellten Druckwerke 1 gemäß Fig. 1 bis 3 können jeweils mehrfach zum Aufbringen von Mehrfarbendrucken auf beiden Seiten einer Druckgutbahn T hintereinander angeordnet werden, wobei derartige Druckwerke jeweils vier hintereinanderliegende Zylinder 2, 3, 4, 5 umfassen, die etwa auf einer gemeinsamen Mittellinie G positioniert sind. Dadurch stützen sich die Zylinder 2, 3, 4, 5 gegeneinander ab, wodurch die Gefahr einer Durchbiegung und somit einer ungünstigen Einwirkung auf das Druckergebnis vermieden bzw. reduziert wird. Wie aus den Zeichnungen hervorgeht, wird jeweils die zu bedruckende Druckgutbahn T etwa horizontal durch die beiden mittleren Zylinder 3, 4, den sogenannten Gummituchzylindern, hindurchgeführt, so daß diese beidseitig bedruckbar ist. Um eine entsprechende Umschlingung der Druckgutbahn T um die beiden inneren Zylinder 3, 4 zu erreichen, ist die Gerade G mehr oder weniger geneigt, das heißt sie steht nicht rechtwinklig zur Bewegungsrichtung der Druckgutbahn T.

In einer jeden Druckwerkseitenwand 1 der dargestellten Druckwerke gemäß den Figuren 1 bis 3 für eine Rollenrotations-Offsetmaschine sind jeweils für die beiden mittleren Zylinder 3, 4 Bohrungen A, B für die Lagerung der Zylinder 3, 4 vorgesehen. In diesen werden die Zylinderzapfen 6, 7 der Gummituchzylinder 3, 4 jeweils in zwei Exzenterbüchsen, nämlich einer exzentrisch ausgebohrten Außenbüchse 8 und einer exzentrisch ausgebohrten Innenbüchse 9 für den Zylinderzapfen 6 und einer exzentrisch ausgebohrten Außenbüchse 10 sowie einer exzentrisch ausgebohrten Innenbüchse 11 für den Zylinderzapfen 7, positioniert. Jeder der Exzenterbüchsen 8 bis 11 ist ein Stellhebel 12, 13, 14, 15 zugeordnet. Die Stellhebel 12, 14 für die inneren Exzenterbüchsen 9, 11 sind mit einer Zugstange 17 und die Stellhebel 13, 15 für die äußeren Exzenterbüchsen 8, 10 mit einer Zugstange 16 verbunden. Des weiteren ist mit einem Exzenterbüchsenpaar, beispielsweise dem unteren, eine Stellvorrichtung 20, 21 verbunden, mit deren Hilfe über Zugstangen 18, 19 die Exzenterbüchsen 10, 11 verdrehbar sind. Die Bewegung der Zugstangen 18, 19 und somit die Verdrehung der Exzenterbüchsen 10, 11 erfolgt mit Hilfe einer Stellvorrichtung 20, 21, die einen Schwenkhebel 20 umfaßt, der auf einer Verstellspindel 21 angeordnet ist. Die Verstellspindel 21 kann motorisch oder von Hand gedreht werden. Wird beispielsweise die Verstellspindel 21 in Uhrzeigerrichtung zur Stellung 21' gedreht, so nehmen die Stellhebel 12 bis 15 und die Zugstangen 16 bis 19 die gestrichelt dargestellte Lage 12', 13', 14', 15', 18', 19' ein, so daß auch eine entsprechende Verdrehung der Exzenterbüchsen 8 bis 11 erfolgt.

Die Stellhebel 12 bis 15 und die Zugstangen 16 bis 19 sind so dimensioniert, daß alle Exzenterbüchsen 8 bis 11 beim Drehen der Verstellspindel 21 um das gleiche Maß, also um die gleichen Winkelgrade, gedreht werden. Dadurch ist sichergestellt, daß beim An- und Abstellen die innere Exzenterbüchse 9 um den gleichen Winkelbetrag, jedoch in entgegengesetzter Richtung, wie die äußere Exzenterbüchse 8 gedreht wird. Das gleiche gilt für die innere Exzenterbüchse 11 und die äußere Exzenterbüchse 10. Die Zugstangen 18, 19 könnten aber auch direkt auf die Zugstangen 16, 17 einwirken.

Durch die vorbeschriebene Ausbildung der Stellhebel 12 bis 15 und der Zugstangen 16 bis 19 wird bei der Schaltvorrichtung gemäß Fig. 1 erreicht, daß durch eine einzige Stellvorrichtung 20, 21 bei feststehenden äußeren Zylindern 2, 5 die inneren Zylinder 3, 4 gleichzeitig aber in entgegengesetzter Richtung P bzw. P' von der gemeinsamen Geraden G geradlinig unter 90° zu dieser wegbewegt oder auf diese zubewegt werden können. Dadurch ergibt sich die Möglichkeit, die inneren Zylinder 3, 4 voneinander und von den Zylindern 2, 5 zu trennen, indem der obere innere Zylinder 3 nach links und der untere Zylinder 4 nach rechts bewegt werden. Bei dieser Bewegung trennen sie sich auch von dem jeweiligen äußeren Zylinder 2 bzw. 5. Bei der entgegengesetzten Bewegung erfolgt die Einstellung der inneren Zylinder 3, 4, d.h. sie werden jeweils in Richtung P auf die Gerade G zubewegt, bis sie gegenseitig Kontakt bekommen und auch die äußeren Zylinder 2 bzw. 5 berühren. Bei den Schaltvorrichtungen gemäß Fig. 2 und 3 hingegen werden die inneren Zylinder 3, 4 jeweils in Richtung P bzw. P' von der gemeinsamen Geraden G geradlinig leicht auseinanderlaufend von dieser nach rechts (Fig. 2) oder links (Fig. 3) weg- oder wieder zurück auf diese bewegt. Dadurch werden diese Zylinder 3, 4 ebenfalls voneinander und von den äußeren Zylindern 2, 5 getrennt. Die Schaltvorrichtungen gemäß Fig. 1 bis 3 sind identisch aufgebaut, lediglich die Exzenterbüchsen nehmen unterschiedliche Positionen ein, die im einzelnen um 180° jeweils differieren.

Es ist zwar nicht unbedingt erforderlich, jedoch kann es zweckmäßig sein, die äußeren Zylinder 2, 5 exzentrisch zu lagern. Dadurch kann auch individuell die Anstellkraft zwischen dem äußeren Zylinder, beispielsweise 2, und dem zugeordneten inneren Zylinder, beispielsweise 3, auf das gewünschte Maß bzw. auf den gewünschten Anpreßdruck eingestellt werden.

Die Bezugszeichen 22, 23 geben die Mitte der Zylinder 3, 4 in abgestelltem Zustand und die Bezugszeichen 24, 25 die Mitte der Zylinder in angestelltem Zustand an. Gleichzeitig deuten die Bezugszeichen 24, 25 die Mitte der Bohrung und die Mitte der inneren Exzenterbüchsen 9, 11 an. Die Bezugszeichen 26, 27 sowie 26', 27' und 26", 27" hingegen beziehen sich auf die Mitte der Bohrungen der äußeren Exzenterbüchsen 8, 10.

Insgesamt lassen die Bezugszeichen 22, 27 gemäß Fig. 1 erkennen, daß die erwähnten Mittelpunkte des oberen inneren Zylinders 3 stets auf der linken Seite der gemeinsamen Geraden G und . die erwähnten Mittelpunkte des unteren inneren Zylinders 4 auf der rechten Seite der gemeinsamen Geraden G zu liegen kommen. Bei den Schaltvorrichtungen gemäß Fig. 2 und 3 liegen die Bezugszeichen 22, 27' bzw. 22, 27" und somit die Mittelpunkte der Zylinder 3 und 4 entweder auf der rechten Seite (Fig. 2) oder auf der linken Seite (Fig. 3) der Geraden G. Dadurch ist bei einer Bewegung der inneren Zylinder 3, 4 in Richtung der Pfeile P (Anstellbewegung) gewährleistet, daß die Zylinder 3, 4 mit der erforderlichen Kraft gegeneinander angestellt werden können. Vorzugsweise sollten im angestellten Zustand die Zylindermittelpunkte 24, 25 möglichst nahe an der gemeinsamen Geraden G liegen.

Bei Fig. 2, 3 ist es vorteilhaft, die äußeren Zylinder 2, jeweils geringfügig, bezogen auf die Gerade G, seitlich (Fig. 2 nach links, Fig. 3 nach rechts) zu versetzen. Dadurch werden die Herausbewegung der inneren Zylinder 3, 4 nach rechts (Fig. 2) bzw. nach links (Fig. 3) und der jeweilige Anstellvorgang erleichtert.

Die Größe der Anstellkraft zwischen den inneren Zylindern 3, 4 und zwischen diesen und den jeweiligen äußeren Zylindern 2, 5 wird durch in den Zugstangen 16, 17, 18 und 19 befindliche, Links- und Rechtsgewinde aufweisende Gewindebüchsen 28 bestimmt, durch die die Zugstangen 16, 17, 18, 19 verlängert oder verkürzt werden können.

## Patentansprüche

1. Schaltvorrichtung für Gummituchzylinder (3, 4) eines Druckwerkes für eine Rollenrotations-Offsetdruckmaschine, in dem im wesentlichen auf einer, bezogen auf eine etwa horizontal verlaufende Druckträgerbahn (T), schräg gestellten Geraden (G) übereinander vier Druckwerkzylinder (2, 3, 4, 5) angeordnet sind, wobei zwischen den beiden inneren, als Gummituchzylinder (3, 4) ausgebildeten Druckwerkzylindern die Druckträgerbahn (T) durchführbar ist, dadurch gekennzeichnet, daß mittels exzentrischer Stellmittel (8, 9; 10, 11) die Druckwerkzylinder (3, 4) auseinanderbewegbar sind, daß die Zylinderzapfen (6, 7) der Gummituchzylinder (3, 4) jeweils in zwei ineinander angeordneten, in der Druckwerkseitenwand (1) in Bohrungen (A, B) positionierten Exzenterbüchsen (8, 9; 10, 11) angeordnet sind, daß die Exzenterbüchsen (8, 9; 10, 11) die gleiche Exzentrizität aufweisen, daß jeweils die äußere Exzenterbüchse (8, 10) mit einer gemeinsamen Zugstange (16) und die innere Exzenterbüchse (9, 11) mit einer gemeinsamen Zugstange (17) verbunden sind, daß über zwei weitere, jeweils mit einer inneren und einer äußeren Exzenterbüchse (10, 11) verbundene Zugstangen (18, 19) mittels einer verstellvorrichtung (20, 21) alle Exzenterbüchsen (8, 9; 10, 11) um den gleichen Winkelbetrag in den Bohrungen (A, B) verdrehbar sind, in der Weise, daß sich die Gummituchzylinder (3, 4) jeweils in entgegengesetzter Richtung (P, P'), bezogen auf die Gerade (G), unter 90° geradlinig bewegen, wobei die Achsmittel (24, 25) der Zylinderzapfen (6, 7) auf unterschiedlichen Seiten der Geraden (G) liegen und in der angestellten Gummituchzylinderposition einen möglichst geringen Abstand zu der Geraden (G) aufweisen.

2. Schaltvorrichtung für die Gummituchzylinder (3, 4) eines Druckwerkes für eine Rollenrotations-Offsetdruckmaschine, in dem im wesentlichen auf einer, bezogen auf eine etwa horizontal verlaufende Druckträgerbahn (T), schräg gestellten Geraden (G) übereinander vier Druckwerkzylinder (2, 3, 4, 5) angeordnet sind, wobei zwischen den beiden inneren, als Gummituchzylinder (3, 4) ausgebildeten Druckwerkzylindern die Druckträgerbahn (T) durchführbar ist, dadurch gekennzeichnet, daß mittels exzentrischer Stellmittel (8, 9; 10, 11) die Druckwerkzylinder (3, 4) auseinanderbewegbar sind, daß die Zylinderzapfen (6, 7) der Gummituchzylinder (3, 4) jeweils in zwei ineinander angeordneten, in der Druckwerkseitenwand (1) in Bohrungen (A, B) positionierten Exzenterbüchsen (8, 9; 10, 11) angeordnet sind, daß die Exzenterbüchsen (8, 9; 10, 11) die gleiche Exzentrizität aufweisen, daß jeweils die äußere Exzenterbüchse (8, 10) mit einer gemeinsamen Zugstange (16) und die innere Exzenterbüchse (9, 11) mit einer gemeinsamen Zugstange (17) verbunden sind, daß über zwei weitere, jeweils mit einer inneren und einer äußeren Exzenterbüchse (10, 11) verbundene Zugstangen (18, 19) mittels einer Verstellvorrichtung (20, 21) alle Exzenterbüchsen (8, 9; 10, 11) um den gleichen Winkelbetrag in den Bohrungen (A, B) verdrehbar sind, in der Weise, daß sich die Gummituchzylinder (3, 4) jeweils in gleicher Richtung (P, P') von der Geraden (G) geradlinig, leicht auseinanderlaufend wegbewegen, wobei die Achsmittel (24, 25) der Zylinderzapfen (6, 7) auf gleichen Seiten der Geraden (G) liegen und in der angestellten Gummizylinderposition einen möglichst geringen Abstand zu der Geraden (G) aufweisen.

3. Schaltvorrichtung nach Anspruch 1, dadurch gekennzeichnet, daß die Verstellvorrichtung (20, 21) eine Verstellspindel (20) umfaßt, auf der ein mit den Stangen (18, 19) verbundener Schwenkhebel (21) angeordnet ist.

4. Schaltvorrichtung nach Anspruch 1 oder 2, dadurch gekennzeichnet, daß die Zugstangen (16, 17) jeweils an ihren Enden mit einem an einer der Exzenterbüchsen (8, 9; 10, 11) angeordneten Stellhebel (12, 13; 14, 15) verbunden sind.

5. Schaltvorrichtung nach einem der vorangehenden Ansprüche, dadurch gekennzeichnet, daß die Zugstangen (16, 17; 18, 19) zur Einzeleinstellung ihrer Länge mit einer ein Links-/Rechtsgewinde aufweisenden Gewindebüchse (28) ausgestattet sind.

## Claims

1. Switching device for rubber blanket cylinders (3, 4) of a printing unit for a web-fed rotary offset printing machine, in which there are arranged, substantially on a straight line (G) inclined with respect to an approximately horizontally extending print carrier web (T), four printing unit cylinders (2, 3, 4, 5) one above the other, wherein the print carrier web (T) can be guided between the two inner printing unit cylinders formed as rubber blanket cylinders (3, 4), characterised in that by means of eccenctric adjustment means (8, 9; 10, 11) the printing unit cylinders (3, 4) can be moved apart, in that the cylinder journals (6, 7) of the rubber blanket cylinders (3, 4) are arranged respectively in two eccentric bushings (8, 9; 10, 11) arranged one inside the other and positioned in bores (A, B) in the printing unit side wall (1), in that the eccentric bushings (8, 9; 10, 11) have the same eccentricity, in that each outer eccentric bushing (8, 10) is joined to a common pull rod (16) and each inner eccentric bushing (9, 11) is joined to a common pull rod (17) respectively, in that via two further pull rods (18, 19) joined in one inner and one outer eccentric bushing (10, 11) all the eccentric bushings (8, 9; 10, 11) can be rotated by the same angular amount in the bores (A, B) by means of an adjustment device (20, 21 so that the rubber blanket cylinders (3, 4) move in a straight line at 90° in opposite directions (P, P'), with respect to the straight line (G), the axis centres (24, 25) of the cylinder journals (6, 7) lying on different sides of the straight line (G) and, in the set rubber blanket cylinder position, have as small a spacing as possible from the straight line (G).

2. Switching device for rubber blanket cylinders (3, 4) of a printing unit for a web-fed rotary offset printing machine, in which there are arranged, substantially on a straight line (G) inclined with respect to an approximately horizontally extending print carrier web (T), four printing unit cylinders (2, 3, 4, 5) one above the other, wherein the print carrier web (T) can be guided between the two inner printing unit cylinders formed as rubber blanket cylinders (3, 4), characterised in that by means of eccentric adjustment means (8, 9; 10, 11) the printing unit cylinders (3, 4) can be moved apart, in that the cylinder journals (6, 7) of the rubber blanket cylinders (3, 4) are arranged respectively in two eccentric bushings (8, 9; 10, 11) arranged one inside the other and positioned in bores (A, B) in the printing unit side wall (1), in that the eccentric bushings (8, 9; 10, 11) have the same eccentricity, in that each outer eccentric bushing (8,10) is joined to a common pull rod (16) and each inner eccentric bushing (9, 11) is joined to a common pull rod (17) respectively, in that via two further pull rods (18, 19) joined in one inner and one outer eccentric bushing (10, 11) all the eccentric bushings (8, 9; 10, 11) can be rotated by the same angular amount in the bores (A, B) by means of an adjustment device (20, 21), so that the rubber blanket cylinders (3, 4) move away slightly from each other respectively in the same direction (P, P') from the straight line (G), in a straight line, and the axis centres (24, 25) of the cylinder journals (6, 7) lie on the same sides of the straight line (G) and, in the set rubber blanket cylinder position, have as small a spacing as possible from the straight line (G).

3. Switching device according to claim 1, characterised in that the adjustment device (20, 21) has an adjustment spindle (20) on which is arranged a rocking lever (21) connected to the rods (18, 19).

4. Switching device according to claim 1 or 2, characterised in that the pull rods (16, 17) are joined respectively at their ends to an adjustement lever (12, 13; 14, 15) arranged on one of the eccentric bushings (8, 9; 10, 11).

5. Switching device according to one of the preceding claims, characterised in that the pull rods (16, 17; 18, 19) are equipped with a threaded bushing (28) having a left/right-hand thread for the individual adjustment of their length.

## Revendications

1. Dispositif de manoeuvre pour les cylindres porte-blanchet (3, 4) d'un groupe imprimant pour presse à imprimer offset rotative à bobines dans laquelle quatre cylindres de groupe imprimant (2, 3, 4, 5) sont disposés les uns au-dessus des autres, sensiblement sur une droite (G) orientée obliquement par rapport à une bande de support d'impression (T) qui défile à peu près horizontalement, et dans laquelle on peut faire passer la bande de support d'impression (T) entre les deux cylindres intérieurs du groupe imprimant, qui sont constitués par des cylindres porte-blanchet (3, 4), caractérisé en ce qu'à l'aide de moyens de positionnement excentriques (8, 9; 10, 11), on peut écarter les cylindres du groupe imprimant (3, 4) l'un de l'autre, en ce que les tourillons (6, 7) des cylindres porte-blanchet (3, 4) sont montés chacun dans deux douilles excentriques (8, 9; 10, 11) disposées l'une à l'intérieur de l'autre, et qui sont montées dans le bâti latéral (1) du groupe imprimant, dans des perçages (A, B), en ce que les douilles excentriques (8, 9; 10, 11) présentent la même excentricité, en ce que les douilles excentriques extérieures (8, 10) sont reliées à une bielle commune (16) et les douilles excentriques intérieures (9, 11) à une bielle commune (17), en ce que, par l'intermédiaire de deux autres bielles (18, 19) reliées chacune à une douille excentrique intérieure ou extérieure respectivement (10, 11), et à l'aide d'un dispositif de positionnement (20, 21), on peut faire tourner toutes les douilles excentriques (8, 9; 10, 11) d'un même angle dans les perçages (A, B), de telle manière que les cylindres porte-blanchet (3, 4) se déplacent l'un en sens inverse de l'autre (P, P'), par rapport à une droite (G), à 90° par rapport à cette droite, les axes (24, 25) des tourillons (6, 7) des cylindres se trouvant respectivement deux côtés de la droite (G) et à une distance aussi faible que possible de la droite (G) dans la position de mise en pression des cylindres porte-blanchet.

2. Dispositif de commande pour cylindre porte-blanchet (3, 4) d'un groupe imprimant pour presse à imprimer offset rotative à bobines, dans laquelle quatre cylindres de groupe imprimant (2, 3, 4, 5) sont disposés les uns au-dessus des autres, sensiblement sur une droite (G) orientée obliquement par rapport à une bande de support d'impression (T) qui défile à peu près horizontalement, et dans laquelle on peut faire passer la bande de support d'impression (T) entre les deux cylindres intérieurs du groupe imprimant, qui sont constitués par des cylindres porte-blanchet (3, 4), caractérisé en ce qu'à l'aide de moyens de positionnement excentriques (8, 9; 10, 11), on peut écarter les cylindres du groupe imprimant (3, 4) l'un de l'autre, en ce que les tourillons (6, 7) des cylindres porte-blanchet (3, 4) sont montés chacun dans deux douilles excentriques (8, 9; 10, 11) disposées l'une à l'intérieur de l'autre, et qui sont montées dans le bâti latéral (1) du groupe imprimant, dans des perçages (A, B), en ce que les douilles excentriques (8, 9; 10, 11) présentent la même excentricité, en ce que les douilles excentriques extérieures (8, 10) commune sont reliées à une bielle (16) et les douilles excentriques intérieures (9, 11) à une bielle commune (17), en ce que, par l'intermédiaire de deux autres bielles (18, 19) reliées chacune à une douille excentrique intérieure ou extérieure respectivement (10, 11), et à l'aide d'un dispositif de positionnement (20, 21), on peut faire tourner toutes les douilles excentriques (8, 9; 10, 11) d'un même angle dans les perçages (A, B), de telle manière que les cylindres porte-blanchet (3, 4) s'écartent de la droite (G) en ligne droite, tous deux dans le même sens (P, P'), en s'écartant légèrement l'un de l'autre, les axes (24, 25) des tourillons (6, 7) des cylindres se trouvant du même côté de la droite (G) et à une distance aussi petite que possible de la droite (G) dans la position de mise en pression des cylindres porte-blanchet.

3. Dispositif de commande selon la revendication 1, caractérisé en ce que le dispositif de positionnement (20, 21) comprend une vis motrice (20) sur laquelle est monté un levier oscillant (21) relié aux bielles (18, 19).

4. Dispositif de commande selon la revendication 1 ou 2, caractérisé en ce que, à leurs extrémités, les bielles (16, 17) sont reliées chacune à un levier de positionnement (12, 13; 14, 15) monté sur l'une des douilles excentriques (8, 9; 10, 11).

5. Dispositif de commande selon une des revendications précédentes, caractérisé en ce que les bielles (16, 17; 18, 19) sont équipées d'un manchon fileté (28) présentant un filetage à gauche et un filetage à droite, pour le réglage de leur longueur.
